# FASCICULE DE BREVET EUROPEEN

(11) **EP 2 678 083 B1**
(45) Date de publication et mention de la délivrance du brevet: **29.08.2018**
(21) Numéro de dépôt: 12709952.1
(22) Date de dépôt: 22.02.2012
(51) Int. Cl.: A63B 63/00, A63B 67/00, B63B 35/73

(54) **DISPOSITIF DE JEU FLOTTANT**
SCHWIMMENDE SPIELVORRICHTUNG
FLOATING GAME DEVICE

(30) Priorité: 22.02.2011 FR 1151422
(43) Date de publication de la demande: 01.01.2014
(73) Titulaire: Decathlon, 59650 Villeneuve D'ascq (FR)
(72) Inventeur: BOYER, Céline, F-34110 Vic La Gardiole (FR); HARPAGES, Antoine, F-64500 Saint Jean De Luz (FR); ROLLAND, Yannick, F-64500 Ciboure (FR); SAUMUREAU, Damien, F-64500 Ciboure (FR)
(74) Mandataire: Balesta, Pierre
(86) Numéro de dépôt international: PCT/FR2012/050374
(87) Numéro de publication internationale: WO 2012/114043

(56) Documents cités:
- US-A- 3 652 090
- US-A- 4 799 910
- US-A1- 2001 024 924
- US-A1- 2004 102 260
- US-A1- 2004 221 885

## Description

La présente invention concerne un dispositif de jeu flottant permettant de jouer ou d'effectuer des activités sportives dans une piscine ou sur un plan d'eau tel qu'un lac, ces activités sportives étant, par exemple, du type waterpolo, kayak-polo, volley-ball dans l'eau ou autre. L'invention porte en particulier sur des moyens de stabilisation du dispositif de jeu flottant.

Les dispositifs de jeux flottants connus habituellement permettent de pratiquer des activités sportives ou de jouer dans l'eau. Parmi ces dispositifs de jeux flottants, un premier type consiste en un élément flottant et en une partie émergée, disposée au-dessus de cet élément flottant et comportant une première structure ainsi qu'une première surface souple notamment du type filet, supportée par ladite première structure par exemple pour former une cage de réception d'une balle, lorsqu'il s'agit notamment de jouer au waterpolo ou au kayak-polo, voire pour former un filet tendu transversalement, notamment pour jouer au volley dans l'eau. Un inconvénient de ce type de dispositif de jeu flottant est de dériver et d'être instable dans l'eau notamment du fait des remous générés par les mouvements des personnes dans l'eau, voire des kayaks et des pagaies, ou encore du fait du vent ou du courant pouvant exister sur le plan d'eau lorsqu'il s'agit d'un plan d'eau naturel tel qu'un lac ou un étang. Pour pallier cet inconvénient, il est connu des dispositifs de jeux flottants qui disposent de moyens d'amarrage de l'élément flottant à un élément fixe, notamment le bord d'un bassin dans lequel est disposé le dispositif de jeu flottant. Un tel dispositif est par exemple décrit dans le document US.6.220.975. Cela contraint toutefois d'utiliser le dispositif de jeu dans un bassin et à proximité des bords dudit bassin.

Il est également connu des dispositifs tels que ceux décrits dans les documents US.2009/0081919 et US.3.895.801 qui comportent une partie immergée, une partie émergée comportant une première structure et une première surface souple supportée par la première structure et configurée pour jouer en constituant par exemple un filet de volley-ball ou une cage et un élément flottant disposé dans un plan de flottaison et agencé pour délimiter la partie immergée de la partie émergée. La partie immergée est configurée pour constituer des moyens de stabilisation de la partie émergée et de l'élément flottant. Selon le document US.3.895.801, ces moyens de stabilisation consistent en des poids fixés à l'élément flottant et permettant de lester le dispositif de jeu flottant. Selon le document US.2009/0081919, la partie immergée consiste en une seconde structure sur laquelle est tendue une seconde surface souple permettant de former un panneau configuré pour jouer sous l'eau. Cette seconde structure comprend en outre des poids permettant de lester le dispositif de jeu flottant. La présence de tels poids sur la partie immergée du dispositif de jeu flottant, tel que décrit dans les documents US.3.895.801 et US.2009/0081919, présente pour inconvénient d'alourdir ledit dispositif notamment lorsqu'il convient de manipuler celui-ci afin de le sortir de l'eau et de le ranger. Le document 2004/221885 décrit également des structures de jeu flottant pliables.

La présente invention a pour objet de mettre en oeuvre un dispositif de jeu flottant qui dispose de moyens de stabilisation dont la conception optimise la stabilisation et réduit le poids dudit dispositif de jeu flottant en sorte de faciliter sa manipulation lors de son retrait du plan d'eau et de son transport, par exemple pour le ranger voire le déplacer sur un autre plan d'eau.

A cet effet, l'invention concerne un dispositif de jeu flottant tel que décrit dans la revendication 1.

On comprend qu'en conditions normales d'utilisation, sur un plan d'eau calme, la partie immergée et la partie émergée sont disposées dans un plan formant un angle avec l'élément flottant disposé dans le plan de flottaison. Lorsque le plan d'eau est agité, la résistance dans l'eau que procure la partie immergée vise à maintenir la partie émergée en position stable, dans un plan vertical au dessus du plan d'eau. Par ailleurs, le décalage de l'élément flottant par rapport aux parties émergée et immergée, ainsi que la fixation d'au moins l'une des première ou seconde surfaces souples sur une partie décalée de l'élément flottant, ont pour effet de transférer l'effort sur ladite partie décalée de l'élément flottant qui tend à se soulever ou, inversement, à plonger par rapport au plan de l'eau, lorsque les parties immergée et émergée définies dans un même plan, s'inclinent par rapport au plan vertical. La force inverse exercée par l'eau sur l'élément flottant vise au contraire à maintenir celui-ci dans le plan de flottaison, cette force étant transférée sur la partie émergée ou sur la partie immergée par le biais de la première ou de la seconde surface souple - selon celle fixée à l'élément flottant - ce qui permet de maintenir lesdites parties émergée et immergée dans le plan formant un angle avec l'élément flottant. Ainsi le dispositif de jeu flottant reste convenablement stable sans utilisation de poids pour un lestage complémentaire, ce qui favorise la manipulation de celui-ci.

Selon un premier mode de conception du dispositif de jeu flottant objet de l'invention, l'élément flottant a une configuration en arc délimitée par deux extrémités latérales, un bord intérieur et un bord extérieur. Par ailleurs, la première structure est un premier arceau comportant deux extrémités assujetties respectivement aux deux extrémités latérales de l'élément flottant. En outre, la première surface souple est configurée pour être fixée au premier arceau et avec l'un des bords interne ou externe de l'élément flottant, dans une position plus ou moins tendue en sorte de former une cage pour la réception d'une balle.

Selon un mode de réalisation, la seconde structure comprend au moins deux portions tubulaires assujetties respectivement aux deux extrémités latérales dudit élément flottant. En outre, la seconde surface souple est configurée pour être fixée auxdites au moins deux portions tubulaires de la seconde structure et avec le bord interne ou externe auquel est fixée la première surface souple, dans une position plus ou moins tendue en sorte de former un volume. Cette configuration de la seconde surface souple présente pour avantage d'optimiser la résistance aux mouvements dans l'eau du dispositif de jeu flottant, visant à stabiliser ledit dispositif de jeu flottant. Le terme « tubulaire » est utilisé dans la présente description ; il peut toutefois s'agir de barres ou de tiges, circulaires ou non circulaires, sans sortir du cadre de l'invention.

Selon ce premier mode de conception, la seconde structure est de préférence un arceau comportant deux extrémités assujetties respectivement aux deux extrémités latérales de l'élément flottant, la seconde surface souple étant fixée au second arceau.

Selon un mode de réalisation de ce premier mode de conception, l'élément flottant a une forme de croissant. En outre, la première surface souple et, éventuellement, la seconde surface souple sont fixées sur le bord externe du croissant.

Selon une variante de réalisation de ce premier mode de conception, l'élément flottant a une forme de portion torique. En outre, la première surface souple et, éventuellement, la seconde surface souple sont fixées sur le bord interne de la portion torique. Par ailleurs, une troisième surface souple s'étend vers l'intérieur de l'élément flottant depuis le bord interne dudit élément flottant, dans le plan de flottaison.

Selon le dispositif de jeu flottant objet de l'invention, les moyens d'assemblage sont configurés pour fléchir les première et seconde structures. En outre, des moyens de rappel sont configurés pour exercer un effort sur la première structure et sur la seconde structure en sorte de les positionner naturellement dans une position plus ou moins perpendiculaire par rapport à l'élément flottant. Cela présente pour avantage de pouvoir courber la première structure et la seconde structure par rapport à l'élément flottant et de redéployer automatiquement le dispositif de jeu flottant. Par ailleurs, un système de tension est agencé entre l'élément flottant et au moins la seconde structure pour maintenir courbée ladite seconde structure par rapport à l'élément flottant en sorte de limiter l'encombrement en hauteur de ladite seconde structure. Cela présente pour avantage de pouvoir utiliser le dispositif de jeu flottant sur des plans d'eau disposant de peu de fond.

Selon le dispositif de jeu flottant objet de l'invention, la première structure et la seconde structure sont constituées d'un seul et unique arceau flexible comprenant deux portions latérales. En outre, des moyens de fixation sont agencés entre les deux côtés latéraux de l'élément flottant et les deux portions latérales respectives de l'arceau flexible.

Selon un second mode de conception du dispositif de jeu flottant objet de l'invention, l'élément flottant est de forme rectangulaire comprenant deux côtés latéraux et deux côtés longitudinaux.

Selon ce second mode de conception, la première structure comprend au moins deux barres supérieures latérales disposées respectivement sur les deux côtés latéraux et s'étendant perpendiculairement à l'élément flottant. En outre, la première surface souple est fixée aux deux barres supérieures latérales. On peut toutefois envisager également une barre supérieure transversale reliant les extrémités des deux barres supérieures latérales, à laquelle peut être également fixée la première surface souple.

Selon ce second mode de conception, la seconde structure comprend deux barres inférieures latérales et une barre inférieure transversale disposées en U, les barres inférieures latérales étant fixées respectivement aux côtés latéraux de l'élément flottant. En outre, la seconde surface souple a une forme rectangulaire comprenant deux extrémités longitudinales qui sont fixées aux côtés longitudinaux de l'élément flottant, ladite seconde surface souple étant maintenue tendue en appui contre la barre inférieure transversale. Cela permet également de constituer un volume sous la forme d'une poche offrant de la résistance dans l'eau.

Selon ce second mode de conception, dans une autre variante, la seconde structure comprend au moins deux barres inférieures latérales assujetties respectivement aux deux côtés latéraux de l'élément flottant. En outre, la seconde surface souple est configurée pour être fixée aux deux barres inférieures latérales et avec un des bords interne ou externe de l'élément flottant, dans une position plus ou moins tendue en sorte de former un volume.

Selon le dispositif de jeu flottant objet de l'invention, au moins un système de fixation est configuré sur l'élément flottant pour permettre un amarrage ou un lestage complémentaire dudit élément flottant, en particulier lorsque le dispositif de jeu flottant est utilisé sur un plan d'eau agité.

Selon le dispositif de jeu flottant objet de l'invention, la première surface souple est un filet. En outre, la seconde surface souple est du textile, par exemple du tissu.

Selon une variante de réalisation de cette première surface souple, en particulier lorsque le dispositif de jeu est mis en oeuvre selon le premier mode de conception, ladite première surface souple comporte un contour périphérique en tissu dont un bord externe est fixé à l'élément flottant et au premier arceau et un filet central dont le bord périphérique est fixé à un bord interne dudit contour périphérique.

Selon une variante de réalisation de cette seconde surface souple, en particulier lorsque le dispositif de jeu flottant est mis en oeuvre selon le premier mode de conception et que la seconde structure consiste en un arceau, ladite seconde surface souple comporte un contour périphérique en tissu dont un bord externe est fixé à l'élément flottant et au second arceau et un filet central dont le bord périphérique est fixé à un bord interne dudit contour périphérique.

Selon une réalisation du dispositif de jeu flottant objet de l'invention, un fourreau est fixé à la première structure et à la seconde structure, l'élément flottant étant souple et configuré pour être inséré dans le fourreau.

Selon une réalisation du dispositif de jeu flottant objet de l'invention, l'élément flottant est déformable, notamment lorsque cet élément flottant est souple ou composé de plusieurs parties flottantes, ce qui tend à déformer la première structure et la seconde structure fixées audit élément flottant. Pour cela, un système de rigidification est configuré sur au moins l'une des première et seconde structures pour maintenir en position stable les première et secondestructures.

La description suivante illustre différentes variantes de conception du dispositif de jeu flottant objet de la présente invention. La description de ces variantes de conception s'appuie sur des figures parmi lesquelles :
- la figure 1 illustre un dispositif de jeu flottant selon un premier mode de réalisation selon lequel l'élément flottant a une forme de croissant ;
- la figure 2 illustre une variante de conception du dispositif de jeu flottant selon lequel l'élément flottant a une forme de portion torique ;
- la figure 3 illustre une variante de conception de la partie immergée du dispositif de jeu flottant selon la figure 2 ;
- les figures 4 et 5 illustrent une variante de conception du dispositif de jeu flottant selon lequel l'élément flottant est de forme rectangulaire ;
- les figures 6, 7 et 8 illustrent une autre variante de conception du dispositif de jeu flottant notamment en ce qui concerne la mise en oeuvre des première et seconde surfaces souples.

On constate au travers des figures 1 à 7 que le dispositif de jeu flottant 1, 101, 201, 301, 401 comporte dans tous les cas une partie émergée 2, 102, 202, 302, 402 et une partie immergée 3, 103, 203, 303, 403 qui permet de constituer un volume améliorant la résistance dans l'eau. Cette partie émergée et cette partie immergée sont séparées par un élément flottant 4, 104, 204, 304, 404 qui définit un plan de flottaison.

On constate que la partie émergée comporte une première structure 5, 105, 205, 305, 405 et une première surface souple 6, 106, 206, 306, 406. De même, la partie immergée comprend une seconde structure 7, 107, 207, 307, 407 et une seconde surface souple 8, 108, 208, 308, 408.

On constate sur la figure 1 que l'élément flottant 4 comprend une forme de croissant. La première structure 5 et la seconde structure 7 sont mises en oeuvre au moyen d'un seul et même arceau 9 flexible fermé sur lui-même, c'est-à-dire que la première extrémité 9a et la seconde extrémité 9b de l'arceau flexible 9 se rejoignent et sont fixées entre elles au moyen d'une pièce de fixation permettant par exemple d'emboîter lesdites première et seconde extrémités 9a, 9b. On constate que cet arceau est disposé à l'intérieur d'un fourreau 11 et que ce fourreau est fixé au niveau des extrémités latérales 4a, 4b de l'élément flottant 4. Cette fixation est par exemple réalisée par couture, par soudage, par collage ou autre. En outre, la première surface souple 6 est constituée d'un filet dont l'un des bords 6a est fixé avec le fourreau 11 par exemple par couture ou soudage. En outre, le second bord 6b du filet est fixé avec le bord externe 4c de l'élément flottant 4, par exemple par soudure, par couture ou par collage. De même, la seconde surface souple 8 est constituée d'un textile, par exemple du tissu dont l'un des bords 8a est fixé au fourreau 11 et dont l'autre bord 8b est fixé avec le bord externe 4c de l'élément flottant 4.

L'utilisation d'un seul et unique arceau 9 flexible tel qu'illustré en figure 1 présente pour avantage de pouvoir fléchir la première structure 5 par rapport à la seconde structure 7, cet arceau flexible offrant une force de rappel dans une position normale d'équilibre tel qu'illustré sur la figure 1 selon laquelle la première structure 5 et la seconde structure 7 constituées au moyen de l'arceau 9 sont positionnées naturellement, perpendiculairement par rapport à l'élément flottant 4 disposé dans un plan de flottaison. Bien entendu, on pourrait envisager la mise en oeuvre de cette première structure 5 et de cette seconde structure 7 au moyen de deux arceaux indépendants dont les extrémités latérales seraient disposées de manière attenante et fixées aux extrémités latérales 4a, 4b de l'élément flottant 4. On pourrait en outre prévoir des moyens de rappel, par exemple des embouts flexibles ou des ressorts, dans lesquels seraient emboîtées les extrémités des arceaux, offrant une force de rappel permettant de ramener lesdits arceaux perpendiculairement par rapport à l'élément flottant 4.

Le dispositif de jeu flottant 101 illustré sur la figure 2 présente une conception semblable à celle du dispositif de jeu flottant illustré sur la figure 1 en ce qui concerne la mise en oeuvre de la première structure 105, de la seconde structure 107, de la première surface souple 106 et de la seconde surface souple 108. Ainsi, la première structure 105 et la seconde structure 107 sont mises en oeuvre au moyen d'un seul et unique arceau 109 flexible dont la première extrémité 109a et la seconde extrémité 109b se rejoignent et sont fixées entre elles au moyen d'une pièce de fixation permettant par exemple d'emboîter lesdites première et seconde extrémités 109a, 109b. Par ailleurs, cet arceau flexible est disposé dans un fourreau 111 qui est fixé vis-à-vis des extrémités latérales 104a, 104b de l'élément flottant, cette fixation pouvant être réalisée par couture, par soudage, par collage ou autre. Toutefois, selon cette figure 2, le dispositif de jeu flottant 101 comprend un élément flottant 104 qui présente une forme de portion torique. En outre, la première surface souple 106 a son premier bord 106a fixé sur le fourreau 111 et son second bord 106b fixé sur le bord interne 104d de l'élément flottant 104. De même, la seconde surface souple 108 a son premier bord 108a fixé sur le fourreau 111 et son second bord 108b fixé sur le bord interne 104d de l'élément flottant 104. On constate en outre la présence d'une troisième surface souple 112 disposée dans le plan de flottaison, cette troisième surface souple ayant son bord 112a fixé au bord interne 104d de l'élément flottant 104 et s'étendant dans le plan de flottaison de l'élément flottant 104. Cette troisième surface souple est par exemple en tissu.

Sur la variante de conception illustrée en figure 3, on constate que le dispositif de jeu flottant 201 comprend un élément flottant 204 qui présente une forme de portion torique semblable à l'élément flottant 104 illustré en figure 2. Sur cette figure 3, on constate que la première structure 205 et la seconde structure 207 sont mises en oeuvre au moyen d'un seul et unique arceau flexible qui est courbé en formant un U inversé ; les portions d'extrémités latérales 209a, 209b de cet arceau flexible 209 sont disposées en-dessous de l'élément de flottaison 204 et constituent deux portions tubulaires 207a, 207b de la seconde structure 207. En outre, la portion centrale 209c de cet arceau flexible est disposée au-dessus de l'élément flottant 204 et constitue la première structure 205. Cet arceau flexible 209 est disposé dans un fourreau 211 qui est fixé au niveau de ses côtés latéraux avec les extrémités latérales 204a, 204b de l'élément flottant 204. En outre, la première surface souple 206 a un premier bord 206a fixé sur le fourreau 211 et un second bord 206b fixé sur le bord interne 204d de l'élément flottant 204. La seconde surface souple 208 a la forme d'une bande dont les extrémités latérales 208a, 208b sont fixées sur le fourreau 211 au niveau des portions tubulaires 207a, 207b, tandis que le bord supérieur 208c de cette bande est fixé sur le bord interne 204d de l'élément flottant 204. Cette disposition de la bande permet de constituer un volume offrant de la résistance dans l'eau et assurant la liaison entre l'élément flottant 204 et la seconde structure 207. On peut également envisager la mise en oeuvre d'une troisième surface souple 212 dont le bord 212a est fixé au bord interne 204d de l'élément flottant 204, ce troisième élément souple 212 s'étendant dans le plan de flottaison de l'élément flottant 204.

Sur la variante de conception illustrée en figures 4 et 5, le dispositif de jeu flottant comprend un élément flottant 304 de forme rectangulaire qui présente deux côtés latéraux 304a, 304b et deux côtés longitudinaux 304c, 304d. On constate que la première structure 305 comprend deux barres supérieures latérales 305a, 305b et une barre supérieure transversale 305c reliées aux deux barres supérieures latérales 305a, 305b, la première structure 305 formant un U inversé. De même, la seconde structure 307 comprend deux barres inférieures latérales 307a, 307b et une barre inférieure transversale 307c reliées aux extrémités inférieures des deux barres inférieures latérales 305a, 305b, cette seconde structure 307 formant un U.

On constate sur la figure 4 que les barres supérieures latérales 305a, 305b et les barres inférieures latérales respectives 307a, 307b sont formées au moyen d'une seule et unique barre flexible fixée au niveau des côtés latéraux 304a, 304b de l'élément flottant 304. L'utilisation de barres latérales flexibles présente pour avantage de pouvoir plier la structure supérieure 305 par rapport à la structure inférieure 307, la flexibilité offrant une force de rappel qui permet de ramener lesdites structures supérieure 305 et inférieure 307 perpendiculairement par rapport à l'élément flottant 304 au-dessus et en-dessous de celui-ci.

On constate que la première surface souple 306 est constituée d'un filet qui est fixé au niveau des barres supérieures latérales 305a, 305b. On peut également envisager la fixation de ce filet au niveau de la barre supérieure transversale 305c.

On constate sur les figures 4 et 5 que la seconde surface souple 308 comprend une forme rectangulaire comportant deux côtés longitudinaux 308a, 308b qui sont respectivement fixés aux côtés longitudinaux 304c, 304d de l'élément flottant 304. En outre, cette seconde surface souple 308 passe en-dessous de la barre transversale inférieure 307c de la seconde structure 307, ce qui permet de maintenir en appui la portion centrale 308c de cette seconde surface souple 308 contre la barre inférieure transversale 307c, tel qu'illustré sur les figures 4 et 5, et ainsi de tendre ladite seconde surface souple 308 qui forme une poche en-dessous de l'élément flottant 304 offrant de la résistance dans l'eau. Cette seconde surface souple 308 est mise en oeuvre au moyen d'un filet. On peut toutefois envisager d'autres textiles, par exemple un tissu.

On pourrait toutefois envisager une variante de configuration de la seconde surface souple 308, en sorte que celle-ci définisse un volume offrant de la résistance dans l'eau et assurant la liaison entre l'élément flottant 304 et la seconde structure 307. Pour cela, la seconde surface souple 308 pourrait disposer d'une configuration s'apparentant à celle illustrée sur la figure 3, c'est-à-dire en agençant une bande de matériau souple, par exemple un tissu, qui serait tendue fixée sur au moins une partie des deux barres inférieures latérales 307a, 307b, et avec un bord interne ou externe sur l'élément flottant 304, en sorte de définir un volume.

La variante de conception du dispositif de jeu flottant 401 illustrée aux figures 6, 7 et 8 présente une configuration semblable à celle du dispositif de jeu flottant 101 illustré sur la figure 2, la différence essentielle portant sur la mise en oeuvre de la première surface souple 406 et de la seconde surface souple 408. On constate sur ces figures 6 à 8 que la première surface souple 406 comprend un contour périphérique 406a comportant un bord externe 406b qui est fixé sur le bord interne 404d de l'élément flottant 404 et qui est fixé à un fourreau 411 dans lequel est disposé un arceau flexible permettant de constituer la première structure 405 et la seconde structure 407, ledit fourreau étant fixé aux extrémités latérales 404a, 404b de l'élément flottant 404. En outre, la première surface 406 comprend un filet 406c qui est disposé en partie centrale, ledit filet 406c comportant un bord périphérique 406d qui est fixé avec le bord interne 406e du contour périphérique 406a, tel qu'illustré notamment sur la figure 6.

De même, la seconde surface souple 408 comprend un contour périphérique 408a en tissu, comprenant un bord externe 408b fixé sur le fourreau 411 et un filet central 408c dont le bord périphérique 408d est fixé au bord interne 408e du contour périphérique 408a. On constate également la présence d'une troisième surface souple 412, par exemple en tissu, dont le bord 412a est fixé sur le bord interne 404d de l'élément flottant 404.

On constate sur ces figures 6 à 8 la présence de deux sangles 413, 414 dont les premières extrémités 413a, 414a sont fixées aux parties supérieure 411a et inférieure 411b du fourreau 411. Les deux autres extrémités 413d, 414b sont fixées vis-à-vis de l'élément flottant 404 au niveau de son bord interne 404d tel qu'illustré notamment sur la figure 8. On remarque la présence de boucles d'attache 415, 416 permettant de fixer les extrémités 413b, 414b des sangles 413, 414 avec l'élément flottant 404. Ces boucles d'attache permettent également de régler la longueur des sangles 413, 414. Cela présente notamment pour avantage, notamment en ce qui concerne la partie immergée 403, de pouvoir exercer une tension sur la seconde structure 407 en sorte de courber celle-ci vers l'arrière, ce qui permet de réduire la hauteur de la partie immergée 403 et ainsi d'installer le dispositif de jeu flottant 401 sur un plan d'eau disposant de peu de fond. On constate sur la figure 8 la présence de deux pièces d'attache 417a, 417b agencées sur le bord externe 404c de l'élément flottant 404a. Ces pièces d'attache 417a, 417b permettent d'amarrer le dispositif de jeu flottant 401 par exemple sur le bord d'un bassin, voire d'ajouter des moyens de lestage complémentaires du type poids, notamment lorsque le dispositif de jeu flottant est utilisé sur un plan d'eau fortement agité.

On constate que selon ces différentes conceptions du dispositif de jeu flottant 1, 101, 201, 301, 401 illustré sur les figures 1 à 8, la partie immergée 3, 103, 203, 303, 403 permet dans tous les cas de constituer un volume, notamment sous la forme d'une poche permettant d'augmenter la résistance dans l'eau dudit dispositif de jeu flottant.

On constate sur ces différentes conceptions que l'élément flottant est mis en oeuvre au moyen d'un boudin qui est par exemple gonflable ou constitué d'une matière flottante sur l'eau. Cet élément flottant 4, 104, 204, 304, 404 est en outre fixé aux première et seconde structures ainsi qu'aux première et seconde surfaces souples. On pourrait bien entendu envisager des variantes de conception de cet élément flottant et prévoir par exemple un élément longiligne souple, en sorte d'être déformé et de constituer par exemple une forme en U ou une forme rectangulaire, ladite matière souple longiligne étant insérée dans un fourreau qui serait fixé auxdites première et seconde structures et auxdites première et seconde surfaces souples.

On pourrait également envisager la mise en oeuvre de cet élément flottant en plusieurs parties, par exemple une première partie fixée sur l'un des côtés latéraux de la première et de la seconde structures et un second élément flottant fixé sur l'autre des côtés latéraux de la première et de la seconde structures et un troisième élément flottant disposé en partie arrière du dispositif de jeu flottant et fixé aux première et seconde surfaces souples. On comprend que dans ce cas, l'élément flottant est susceptible de se déformer, ce qui peut tendre à écarter la première structure et la seconde structure. On prévoit pour cela, dans ce cas de conception, un système de rigidification disposé entre les extrémités latérales de la première structure et de la seconde structure, voire entre les éléments flottants, par exemple de sangles rigides ou de tiges semi-rigides, qui évite l'écartement desdits côtés latéraux des première et seconde structures et des éléments flottants.

On peut également envisager des variantes de conception du dispositif de jeu flottant, dans le cadre des revendications, selon lesquelles les structures et les surfaces souples sur la partie émergée et sur la partie immergée sont configurées pour constituer deux jeux différents en sorte que l'inversion du dispositif de jeu flottant permet de jouer à l'un ou à l'autre des deux jeux. Par exemple, sur la base d'une configuration du dispositif de jeu flottant semblable à celles mise en oeuvre sur les figures 1, 2, 3 ou 6, quant à l'élément flottant, aux première et seconde structures et à la première surface souple, on peut envisager que la seconde surface souple ne soit fixée que sur la seconde structure et s'étende dans ce cas dans le plan desdites première et seconde structures. Ainsi, la partie émergée constitue une cage ou un but et la partie immergée constitue un filet de volley.

On constate en outre dans les exemples de réalisation illustrés aux figures 1 à 8 et décrits ci-dessus, que la première 5, 105, 205, 305, 405 et seconde 7, 107, 207, 307, 407 structures sont disposées dans un plan plus ou moins perpendiculaire par rapport à l'élément flottant 4, 104, 204, 304, 404 disposé dans le plan de flottaison. On pourrait toutefois prévoir des variantes de conception du dispositif de jeu flottant selon lesquelles les première et seconde structures seraient disposées dans un plan formant un angle avec le plan de flottaison différent de 90° et de préférence compris entre 30° et 150°. dispositif de jeu flottant selon lesquelles les première et seconde structures seraient disposées dans un plan formant un angle avec le plan de flottaison différent de 90° et de préférence compris entre 30° et 150°.

## Revendications

1. Dispositif de jeu flottant (1, 101, 201, 301, 401) comprenant une partie immergée (3, 103, 203, 303, 403), une partie émergée (2, 102, 202, 302, 402) et un élément flottant (4, 104, 204, 304, 404) comprenant des bords extérieur (4c, 104c, 204c, 404c) et intérieur (4d, 104d, 204d, 404d), la partie émergée comportant une première structure (5, 105, 205, 305, 405) et une première surface souple (6, 106, 206, 306, 406) supportée par la première structure, l'élément flottant constituant un plan de flottaison délimitant la partie immergée de la partie émergée, et la partie immergée comprenant une seconde structure (7, 107, 207, 307, 407) et une seconde surface souple (8, 108, 208, 308, 408) supportée par la seconde structure, des moyens d'assemblage étant configurés pour maintenir la première structure et la seconde structure assemblées avec l'élément flottant, dans un plan formant un angle avec le plan de flottaison, ledit élément flottant comportant une partie décalée par rapport au plan formé par les première et seconde structures, la seconde surface souple étant configurée sur la partie immergée pour constituer des moyens de résistance dans l'eau, ledit dispositif de jeu flottant étant **caractérisé en ce que** au moins l'une des première ou seconde surfaces souples est fixée sur l'un des bords extérieur et intérieur de ladite partie de l'élément flottant décalée par rapport au plan formé par les première et seconde structures, de telle sorte que la force exercée par l'eau sur ladite partie décalée de l'élément flottant peut être transférée sur la partie émergée ou sur la partie immergée.

2. Dispositif de jeu flottant (1, 101, 201, 301, 401) selon la revendication 1, dans lequel :
- l'élément flottant (4, 104, 204, 304, 404) a une configuration en arc délimitée par deux extrémités latérales (4a, 4b ; 104a, 104b ; 204a, 204b ; 404a, 404b), un bord intérieur (4d, 104d, 204d, 404d) et un bord extérieur (4c, 104c, 204c, 404c) ;
- la première structure (5, 105, 205, 405) est un premier arceau comportant deux extrémités assujetties respectivement aux deux extrémités latérales de l'élément flottant ;
- la première surface souple (6, 106, 206, 406) est configurée pour être fixée au premier arceau et avec l'un des bords intérieur ou extérieur de l'élément flottant, dans une position tendue en sorte de former une cage.

3. Dispositif de jeu flottant (1, 101, 401) selon la revendication **2,** dans lequel la seconde structure (7, 107, 207, 407) comprend au moins deux portions tubulaires (207a, 207b) assujetties respectivement aux deux extrémités latérales de l'élément flottant, la seconde surface souple étant configurée pour être fixée aux deux portions tubulaires et avec le bord intérieur ou extérieur de l'élément flottant, dans une position tendue en sorte de former un volume.

4. Dispositif de jeu flottant (1, 101, 401) selon la revendication **2**, dans lequel la seconde structure (7, 107, 207, 407) comprend au moins deux portions tubulaires (207a, 207b) assujetties respectivement aux deux extrémités latérales de l'élément flottant, la seconde surface souple étant configurée pour être fixée aux deux portions tubulaires dans le plan de la seconde structure.

5. Dispositif de jeu flottant (1, 101, 401) selon l'une des revendications **3** ou **4,** dans lequel la seconde structure est un second arceau, la seconde surface souple (8, 108, 408) étant fixée au second arceau.

6. Dispositif de jeu flottant (1) selon la revendication **2,** dans lequel l'élément flottant a une forme de croissant et dans lequel au moins l'une des première (6) et seconde (8) surfaces souples est fixée sur le bord extérieur (4c) de l'élément flottant (4).

7. Dispositif de jeu flottant (101, 201, 401) selon la revendication **2,** dans lequel l'élément flottant a une forme de portion torique et dans lequel au moins l'une des première (106, 206, 406) et seconde (108, 208, 408) surfaces souples est fixée sur le bord intérieur (104d, 204d, 404d) de l'élément flottant (104, 204, 404).

8. Dispositif de jeu flottant (101, 201, 401) selon la revendication **2**, dans lequel une troisième surface souple (112, 212, 412) s'étend vers l'intérieur de l'élément flottant (104, 204, 404) depuis le bord intérieur (104d, 204d, 404d) dudit élément flottant, dans le plan de flottaison.

9. Dispositif de jeu flottant (1, 101, 201, 301, 401) selon l'une quelconque des revendications **1 à 8,** dans lequel les moyens d'assemblage sont configurés pour fléchir les première (5, 105, 205, 305, 405) et seconde structures (7, 107, 207, 307, 407), des moyens de rappel étant configurés pour exercer un effort sur la première structure et sur la seconde structure en sorte de les positionner naturellement dans une position perpendiculaire par rapport à l'élément flottant (4, 104, 204, 304, 404).

10. Dispositif de jeu flottant (401) selon la revendication **9,** dans lequel un système de tension (413, 414, 415, 416) est agencé entre l'élément flottant (404) et au moins la seconde structure (407) pour courber la seconde structure par rapport à l'élément flottant, en sorte de limiter l'encombrement en hauteur de ladite seconde structure.

11. Dispositif de jeu flottant (1, 101, 201, 401) selon l'une quelconque des revendications **1 à 10,** dans lequel la première structure et la seconde structure sont constituées d'un seul et unique arceau flexible (9).

12. Dispositif de jeu flottant (1, 101, 201, 301, 401) selon l'une quelconque des revendications **1 à 11,** dans lequel au moins un système de fixation (417a, 417b) est configuré sur l'élément flottant (4, 104, 204, 304, 404) pour permettre un amarrage ou un lestage complémentaire dudit élément flottant.

13. Dispositif de jeu flottant (1, 101, 201, 301, 401) selon l'une quelconque des revendications **1 à 12,** dans lequel la première surface souple (6, 106, 206, 306) est un filet.

14. Dispositif de jeu flottant (1, 101, 201, 301) selon l'une quelconque des revendications **1 à 13**, dans lequel la seconde surface souple (8, 108, 208, 308) est du textile, par exemple du tissu.

15. Dispositif de jeu flottant (1, 101, 201, 401) selon l'une quelconque des revendications **1 à 14,** dans lequel un fourreau est fixé aux première (5, 105, 205, 405) et seconde (7, 107, 207, 407) structures, l'élément flottant (4, 104, 204, 404) étant souple et configuré pour être inséré dans le fourreau.

16. Dispositif de jeu flottant selon l'une quelconque des revendications **1 à 15,** dans lequel l'élément flottant est déformable, un système de rigidification étant configuré pour rigidifier et maintenir en position stable les première et seconde structures.

17. Dispositif de jeu flottant selon l'une quelconque des revendications **1 à 16,** dans lequel l'angle formé entre le plan dans lequel se situent la première (5, 105, 205, 305, 405) et la seconde (7, 107, 207, 307, 407) structures et le plan de flottaison dans lequel se situe l'élément flottant (4, 104, 204, 304, 404) est compris entre 30° et 150°.

## Patentansprüche

1. Schwimmende Spielvorrichtung (1, 101, 201, 301, 401), umfassend einen Unterwasserteil (3, 103, 203, 303, 403), einen Oberwasserteil (2, 102, 202, 302, 402) und ein Schwimmelement (4, 104, 204, 304, 404), umfassend Außenränder (4c, 104c, 204c, 404c) und Innenränder (4d, 104d, 204d, 404d), wobei der Oberwasserteil eine erste Struktur (5, 105, 205, 305, 405) und eine erste nachgiebige Fläche (6, 106, 206, 306, 406), die von der ersten Struktur getragen wird, umfasst, wobei das Schwimmelement eine Schwimmebene bildet, die den Unterwasserteil vom Oberwasserteil abgrenzt, und wobei der Unterwasserteil eine zweite Struktur (7, 107, 207, 307, 407) und eine zweite nachgiebige Fläche (8, 108, 208, 308, 408), die von der zweiten Struktur getragen wird, umfasst, wobei Montagemittel ausgelegt sind, die erste Struktur und die zweite Struktur mit dem Schwimmelement in einer Ebene, die einen Winkel mit der Schwimmebene bildet, montiert zu halten, wobei das Schwimmelement einen Teil umfasst, der in Bezug auf die Ebene, die von der ersten und zweiten Struktur gebildet wird, versetzt ist, wobei die zweite nachgiebige Fläche auf dem Unterwasserteil ausgelegt ist, Widerstandsmittel im Wasser zu bilden, wobei die schwimmende Spielvorrichtung **dadurch gekennzeichnet ist, dass** mindestens eine von der ersten oder zweiten nachgiebigen Fläche an einem der Außen- und Innenränder des Teils des Schwimmelements, der in Bezug auf die von der ersten und zweiten Struktur gebildete Ebene versetzt ist, befestigt ist, so dass die Kraft, die vom Wasser auf den versetzten Teil des Schwimmelements ausgeübt wird, zum Oberwasserteil oder zum Unterwasserteil transferiert werden kann.

2. Schwimmende Spielvorrichtung (1, 101, 201, 301, 401) gemäß Anspruch 1, wobei:
- das Schwimmelement (4, 104, 204, 304, 404) eine bogenförmige Auslegung, die von zwei lateralen Enden (4a, 4b; 104a, 104b; 204a, 204b; 404a, 404b) begrenzt wird, einen Innenrand (4d, 104d, 204d, 404d) und einen Außenrand (4c, 104c, 204c, 404c) aufweist,
- die erste Struktur (5, 105, 205, 405) ein erster Bügel ist, der zwei Enden umfasst, die jeweils unter zwei lateralen Enden des Schwimmelements liegen,
- die erste nachgiebige Fläche (6, 106, 206, 406) ausgelegt ist, am ersten Bügel und mit einem von den Innen- oder Außenrändern des Schwimmelements in einer Position befestigt zu sein, um einen Käfig zu bilden.

3. Schwimmende Spielvorrichtung (1, 101, 401) gemäß Anspruch 2, wobei die zweite Struktur (7, 107, 207, 407) mindestens zwei rohrförmige Abschnitte (207a, 207b) umfasst, die jeweils unter zwei lateralen Enden des Schwimmelements liegen, wobei die zweite nachgiebige Fläche ausgelegt ist, an zwei rohrförmigen Abschnitten und mit dem Innen- oder Außenrand des Schwimmelements in einer Position befestigt zu sein, um ein Volumen zu bilden.

4. Schwimmende Spielvorrichtung (1, 101, 401) gemäß Anspruch 2, wobei die zweite Struktur (7, 107, 207, 407) mindestens zwei rohrförmige Abschnitte (207a, 207b) umfasst, die jeweils unter zwei lateralen Enden des Schwimmelements liegen, wobei die zweite nachgiebige Fläche ausgelegt ist, an zwei rohrförmigen Abschnitten in der Ebene der zweiten Struktur befestigt zu sein.

5. Schwimmende Spielvorrichtung (1, 101, 401) gemäß einem der Ansprüche 3 oder 4, wobei die zweite Struktur ein zweiter Bügel ist, wobei die zweite nachgiebige Fläche (8, 108, 408) am zweiten Bügel befestigt ist.

6. Schwimmende Spielvorrichtung (1) gemäß Anspruch 2, wobei das Schwimmelement eine Sichelform aufweist, und wobei mindestens eine von der ersten (6) und zweiten (8) nachgiebigen Fläche am Außenrand (4c) des Schwimmelements (4) befestigt ist.

7. Schwimmende Spielvorrichtung (101, 201, 401) gemäß Anspruch 2, wobei das Schwimmelement eine Form eines torischen Abschnitts aufweist, und wobei mindestens eine von der ersten (106, 206, 406) und zweiten (108, 208, 408) nachgiebigen Fläche am Innenrand (104d, 204d, 404d) des Schwimmelements (104, 204, 404) befestigt ist.

8. Schwimmende Spielvorrichtung (101, 201, 401) gemäß Anspruch 2, wobei sich eine dritte nachgiebige Fläche (112, 212, 412) zum Inneren des Schwimmelements (104, 204, 404) vom Innenrand (104d, 204d, 404d) des Schwimmelements in der Schwimmebene erstreckt.

9. Schwimmende Spielvorrichtung (1, 101, 201, 301, 401) gemäß einem der Ansprüche 1 bis 8, wobei die Montagemittel ausgelegt sind, die erste (5, 105, 205, 305, 405) und zweite (7, 107, 207, 307, 407) Struktur zu biegen, wobei Rückholmittel ausgelegt sind, eine Kraft auf die erste Struktur und auf die zweite Struktur derart auszuüben, dass diese natürlich in eine Position rechtwinklig in Bezug auf das Schwimmelement (4, 104, 204, 304, 404) positioniert werden.

10. Schwimmende Spielvorrichtung (401) gemäß Anspruch 9, wobei ein Spannungssystem (413, 414, 415, 416) zwischen dem Schwimmelement (404) und mindestens der zweiten Struktur (407) eingerichtet ist, um die zweite Struktur in Bezug auf das Schwimmelement derart zu krümmen, dass der Raumbedarf der zweiten Struktur begrenzt wird.

11. Schwimmende Spielvorrichtung (1, 101, 201, 401) gemäß einem der Ansprüche 1 bis 10, wobei die erste Struktur und die zweite Struktur aus einem einzigen flexiblen Bügel (9) bestehen.

12. Schwimmende Spielvorrichtung (1, 101, 201, 301, 401) gemäß einem der Ansprüche 1 bis 11, wobei mindestens ein Befestigungssystem (417a, 417b) auf dem Schwimmelement (4, 104, 204, 304, 404) ausgelegt ist, eine Verankerung oder komplementäre Ballastierung des Schwimmelements zu gestatten.

13. Schwimmende Spielvorrichtung (1, 101, 201, 301, 401) gemäß einem der Ansprüche 1 bis 12, wobei die erste nachgiebige Fläche (6, 106, 206, 306) ein Netz ist.

14. Schwimmende Spielvorrichtung (1, 101, 201, 301) gemäß einem der Ansprüche 1 bis 13, wobei die zweite nachgiebige Fläche (8, 108, 208, 308) aus Textil, vorzugsweise aus einem Gewebe, besteht.

15. Schwimmende Spielvorrichtung (1, 101, 201, 401) gemäß einem der Ansprüche 1 bis 14, wobei eine Hülle an der ersten (5, 105, 205, 405) und zweiten (7, 107, 207, 407) Struktur befestigt ist, wobei das Schwimmelement (4, 104, 204, 404) nachgiebig und ausgelegt ist, in die Hülle eingeführt zu werden.

16. Schwimmende Spielvorrichtung gemäß einem der Ansprüche 1 bis 15, wobei das Schwimmelement verformbar ist, wobei ein Versteifungssystem ausgelegt ist, die erste und zweite Struktur zu versteifen und in einer stabilen Position zu halten.

17. Schwimmende Spielvorrichtung gemäß einem der Ansprüche 1 bis 16, wobei der Winkel, der gebildet wird zwischen der Ebene, in der die erste (5, 105, 205, 305, 405) und zweite (7, 107, 207, 307, 407) Struktur angeordnet sind, und der Schwimmebene, in der das Schwimmelement (4, 104, 204, 304, 404) angeordnet ist, zwischen 30° und 150° beträgt.

## Claims

1. Floating game device (1, 101, 201, 301, 401) comprising a submerged part (3, 103, 203, 303, 403), an above-water part (2, 102, 202, 302, 402) and a floating element (4, 104, 204, 304, 404) comprising outer (4c, 104c, 204c, 404c) and inner (4d, 104d, 204d, 404d) edges, the above-water part including a first structure (5, 105, 205, 305, 405) and a first flexible surface (6, 106, 206, 306, 406) supported by that first structure, the floating element constituting a waterline that delimits the submerged part from the above-water part, and the submerged part comprising a second structure (7, 107, 207, 307, 407) and a second flexible surface (8, 108, 208, 308, 408) supported by that second structure, assembly means being configured to keep the first structure and the second structure assembled with the floating element, in a plane forming an angle with said waterline, said floating element having a part that is offset relative to the plane formed by the first and second structures, the second flexible surface being configured on the submerged part to form a resistance means in the water, said floating game device being **characterized in that** at least one of the first and second flexible surfaces is fixed on one of the outer and inner edges of said part of the floating element offset relative to the plane formed by the first and second structures, such that the force exerted by the water on said offset part of the floating element can be transferred onto the above-water part or the submerged part.

2. Floating game device (1, 101, 201, 301, 401) according to claim 1, wherein:
- the floating element (4, 104, 204, 304, 404) has a bowed configuration delimited by two lateral ends (4a, 4b; 104a, 104b; 204a, 204b; 404a, 404b), an inner edge (4d, 104d, 204d, 404d) and an outer edge (4c, 104c, 204c, 404c),
- the first structure (5, 105, 205, 405) is a first hoop including two ends respectively subject to the two side ends of the floating element;
- the first flexible surface (6, 106, 206, 406) is configured to be fixed to the first hoop and with one of the inner or outer edges of the floating element, in a stretched position so as to form a cage.

3. Floating game device (1, 101, 401) according to claim 2, wherein the second structure (7, 107, 207, 407) comprises at least two tubular portions (207a, 207b) respectively subjected to the two side ends of said floating element, the second flexible surface being configured to be fixed to said at least two tubular portions of the second structure and to the inner or outer edge of the floating element, in a stretched position so as to form a volume.

4. Floating game device (1, 101, 401) according to claim 2, wherein the second structure (7, 107, 207, 407) comprises at least two tubular portions (207a, 207b) respectively subjected to the two lateral ends of the floating element, the second flexible surface being configured to be fixed to the two tubular portions in the plane of the second structure.

5. Floating game device (1, 101, 401) according to one of claims 3 or 4, wherein the second structure is a second hoop, the second flexible surface (8, 108, 408) being fastened to the second hoop.

6. Floating game device (1) according to claim 2, wherein the floating element (4) is crescent-shaped and wherein at least one of the first (6) and second (8) flexible surfaces is fixed on the outer edge (4c) of the floating element (4).

7. Floating game device (101, 201, 401) according to claim 2, wherein the floating element (104, 204, 404) has a toroid portion shape and wherein at least one of the first (106, 206, 406) and second (108, 208, 408) flexible surfaces is fixed on the inner edge (104d, 204d, 404d) of the floating element (104, 204, 404).

8. Floating game device (101, 201, 401) according to claim 2, wherein a third flexible surface (112, 212, 412) extends toward the inside of the floating element (104, 204, 404) from the inner edge (104d, 204d, 404d) of said floating element, in the waterline.

9. Floating game device (1, 101, 201, 301, 401) according to any one of claims 1 to 8, wherein the assembly means are configured to bend the first (5, 105, 205, 305, 405) and second (7, 107, 207, 307, 407) structures, return means being configured to exert a force on the first structure and on the second structure so as to position them naturally in a perpendicular position relative to the floating element (4, 104, 204, 304, 404).

10. Floating game device (401) according to claim 9, wherein a tensing system (413, 414, 415, 416) is arranged between the floating element (404) and at least the second structure (407) to curve the second structure relative to the floating element, so as to limit the bulk of said second structure heightwise.

11. Floating game device (1, 101, 201, 401) according to any one of claims 1 to 10, wherein the first structure and the second structure are formed by a single and same flexible hoop (9).

12. Floating game device (1, 101, 201, 301, 401) according to any one of claims 1 to 11, wherein at least one fastening system (417a, 417b) is configured on the floating element (4, 104, 204, 304, 404) to allow mooring or additional ballasting of said floating element.

13. Floating game device (1, 101, 201, 301, 401) according to any one of claims 1 to 12, wherein the first flexible surface (6, 106, 206, 306) is a net.

14. Floating game device (1, 101, 201, 301) according to any one of claims 1 to 13, wherein the second flexible surface (8, 108, 208, 308) is made from a textile, for example cloth.

15. Floating game device (1, 101, 201, 401) according to any one of claims 1 to 14, wherein a sheath is fixed to the first (5, 105, 205, 405) and second (7, 107, 207, 407) structures, the floating element (4, 104, 204, 404) being flexible and configured to be inserted into the sheath.

16. Floating game device according to any one of claims 1 to 15, wherein the floating element is deformable, a stiffening system being configured to stiffen the first and second structures and keep them in a stable position.

17. Floating game device according to any one of claims 1 to 16, wherein the angle formed between the plane in which the first (5, 105, 205, 305, 405) and second (7, 107, 207, 307, 407) structures are situated and the waterline in which the floating element (4, 104, 204, 304, 404) is situated is comprised is between 30° and 150°.
